# EUROPÄISCHE PATENTSCHRIFT

(11) **EP 1 105 641 B1**
(45) Veröffentlichungstag und Bekanntmachung des Hinweises auf die Patenterteilung: **13.02.2008**
(21) Anmeldenummer: 00940207.4
(22) Anmeldetag: 18.05.2000
(51) Int. Cl.: F02M 61/12, F02M 51/06

(54) **BRENNSTOFFEINSPRITZVENTIL**
FUEL INJECTION VALVE
SOUPAPE D'ADMISSION DE CARBURANT

(30) Priorität: 18.06.1999 DE 19927899
(43) Veröffentlichungstag der Anmeldung: 13.06.2001
(73) Patentinhaber: ROBERT BOSCH GMBH, 70442 Stuttgart (DE)
(72) Erfinder: STIER, Hubert, D-71679 Asperg (DE); MAIER, Dieter, Isle of Palms, SC 29451 (US)
(86) Internationale Anmeldenummer: PCT/DE2000/001593
(87) Internationale Veröffentlichungsnummer: WO 2000/079123

(56) Entgegenhaltungen:
- WO-A-93/18299
- GB-A- 1 309 824
- US-A- 4 971 254
- US-A- 5 642 862

## Beschreibung

### Stand der Technik

Die Erfindung geht aus von einem Brennstoffeinspritzventil nach der Gattung des Hauptanspruchs.

Aus der WO 93/18299 ist bereits ein Brennstoffeinspritzventil bekannt, das einen Ventilsitzkörper aufweist, auf dem ein Führungselement aufliegt, das eine zentrale Durchgangsöffnung besitzt, durch die sich axial eine Ventilnadel bewegen kann. Diese innere Durchgangsöffnung im Führungselement ist sehr exakt mit geringen Toleranzen gefertigt, da die axial bewegliche Ventilnadel in ihr geführt wird. Außerhalb dieser zentralen Durchgangsöffnung ist in dem Führungselement eine Vielzahl von Durchgangslöchern zum Strömungsdurchlaß eingebracht, die selbst kreisförmig ausgebildet und ansonsten gleichmäßig kreisringförmig im Führungselement angeordnet sind. Der Brennstoffströmungsweg liegt also außerhalb der zentralen Durchgangsöffnung.

An der stromaufwärtigen Stirnseite des Führungselements ist zusätzlich ein dünnes Filterelement als weiteres Bauteil ausgeformt. In einer mittleren kreisringförmigen Filterzone sind dabei unzählige kreisrunde Filteröffnungen vorgesehen. Das Filterelement überdeckt vollständig das Führungselement mit seinen Durchgangslöchern.

Ebenso ist es auch aus den Schriften DE 39 16 459 A1 und US 5,642,862 bereits bekannt, an Einspritzventilen eine Führungsscheibe nahe des Ventilsitzes vorzusehen, die eine zentrale Führungsöffnung und außerhalb dieser Führungsöffnung liegende Strömungsöffnungen besitzen.

Aus der US 4,971,254 A ist bereits ein Brennstoffeinspritzventil für Brennstoffeinspritzanlagen von Brennkraftmaschinen mit einer Ventillängsachse, einer entlang der Ventillängsachse bewegbaren Ventilnadel, einem zur Ventilnadel gehörenden Ventilschließkörper, der mit einem festen Ventilsitz zusammenwirkt, und einem stromaufwärts des Ventilsitzes angeordneten Führungskörper bekannt. Der Führungskörper weist ein zentrales Durchgangsloch auf, durch das die Ventilnadel axial bewegbar ist und mit dem eine Führung der Ventilnadel während ihrer Axialbewegung erfolgt, wobei das Durchgangsloch des Führungskörpers über seinen Umfang alternierend Führungsbereiche und Strömungsbereiche in Form von schlitzartigen Nuten aufweist. Dabei ist die durch die Führungsbereiche festgelegte Öffnungsweite des Durchgangslochs kleiner als die durch die Strömungsbereiche festgelegte Öffnungsweite. Der Führungskörper besteht aus einem scheibenförmigen Oberteil und einem in stromabwärtiger Richtung folgenden, sich konisch verjüngenden Unterteil. Mit dem Oberteil sitzt der Führungskörper auf der stromaufwärtigen Stirnfläche des Ventilsitzkörpers auf, während das konische Unterteil mit der konischen Sitzöffnung, die die verlängerte Ventilsitzfläche darstellt, passgenau korrespondiert. Auf diese Weise wird eine sichere Auflage des Führungskörpers erzielt. Allerdings muss das konische Unterteil mit größerem Aufwand exakt gefertigt werden, um die Passgenauigkeit in der konischen Sitzöffnung zu gewährleisten. Außerdem verlängert sich die Lauflänge des Brennstoffs in den Strömungsbereichen, da diese im dicksten Bereich des Führungskörpers ausgebildet sind.

### Vorteile der Erfindung

Das erfindungsgemäße Brennstoffeinspritzventil mit den Merkmalen des Anspruchs 1 hat den Vorteil, daß auf einfache Art und Weise eine Funktionsintegration erreicht ist, die durch eine vereinfachte Herstellbarkeit und eine reduzierte Anzahl an Herstellungsprozessen besonders kostengünstig erzielt wird. Die Funktionsintegration wird dadurch erreicht, daß in einem als Führungsscheibe ausgeführten Bauteil zur axialen Führung einer Ventilnadel nur eine Öffnung vorgesehen ist, die sowohl als Führungsöffnung als auch als Strömungsöffnung dient. Erfindungsgemäß Besitzt die Führungsscheibe eine Dicke von ca. 80 µm bis 150 µm.

Durch die in den abhängigen Ansprüchen aufgeführten Maßnahmen sind vorteilhafte Weiterbildungen und Verbesserungen des im Anspruch 1 angegebenen Brennstoffeinspritzventils möglich.

In vorteilhafter Weise wird das innere Durchgangsloch in der Führungsscheibe mittels Stanzen hergestellt. Dabei wird also in einem Verfahrensschritt eine Öffnung eingebracht, mit der sowohl die Führung der Ventilnadel übernommen wird als auch der Durchtritt des Brennstoffs realisiert wird. Weitere

Öffnungen werden nicht in der Führungsscheibe benötigt, so daß auch keine weiteren Fertigungsprozesse notwendig sind.

Da die Führungsscheibe zum Ventilsitz eine feste Position einnimmt, ist eine gezielte Anströmung der Lochscheibe möglich, die über die Betriebsdauer nicht veränderlich ist. Im Gegensatz zu Ventilnadeln, die Strömungsabschliffe am Umfang aufweisen, treten bei Verwendung der neuen Führungsscheibe keine Strahlwinkeltoleranzen oder Durchflusstoleranzen auf, die nachteiligerweise bei den bekannten Ventilnadeln durch das mögliche Verdrehen und der veränderlichen relativen Lage zu den Abspritzöffnungen im Betrieb auftreten können.

### Zeichnung

Ausführungsbeispiele der Erfindung sind in der Zeichnung vereinfacht dargestellt und in der nachfolgenden Beschreibung näher erläutert. Es zeigen Figur 1 ein teilweise dargestelltes Brennstoffeinspritzventil mit einer erfindungsgemäßen Führungsscheibe und Figur 2 eine Führungsscheibe in einer Draufsicht.

### Beschreibung der Ausführungsbeispiele

In der Figur 1 ist als ein Ausführungsbeispiel ein Ventil in der Form eines Einspritzventils für Brennstoffeinspritzanlagen von gemischverdichtenden fremdgezündeten Brennkraftmaschinen teilweise dargestellt. Das Einspritzventil hat einen rohrförmigen Ventilsitzträger 1, in dem konzentrisch zu einer Ventillängsachse 2 eine Längsöffnung 3 ausgebildet ist. In der Längsöffnung 3 ist eine axial bewegbare Ventilnadel 5 angeordnet, die an ihrem stromabwärtigen Ende 6 einen z. B. zylinderförmigen Ventilschließkörper 7 aufweist.

Die Betätigung des Einspritzventils erfolgt in bekannter Weise, beispielsweise elektromagnetisch. Zur axialen Bewegung der Ventilnadel 5 und damit zum Öffnen entgegen der Federkraft einer nicht dargestellten Rückstellfeder bzw. Schließen des Einspritzventils dient ein schematisch angedeuteter elektromagnetischer Kreis mit einer Magnetspule 10, einem Anker 11 und einem Kern 12. Der Anker 11 ist mit dem dem Ventilschließkörper 7 abgewandten Ende der Ventilnadel 5 durch z. B. eine Schweißnaht mittels eines Lasers verbunden und auf den Kern 12 ausgerichtet.

Anstelle mittels eines elektromagnetischen Kreises kann das Einspritzventil auch piezoelektrisch oder magnetostriktiv betätigbar sein.

Ein Ventilsitzkörper 16 ist an dem stromabwärts liegenden, dem Kern 12 abgewandten Ende des Ventilsitzträgers 1 in der konzentrisch zur Ventillängsachse 2 verlaufenden Längsöffnung 3 durch Schweißen dicht montiert. An seiner dem Ventilschließkörper 7 abgewandten, unteren Stirnseite 17 ist der einen festen Ventilsitz 18 aufweisende Ventilsitzkörper 16 mit einer z. B. topfförmig ausgebildeten Lochscheibe 21 konzentrisch und fest verbunden.

Zur Führung der Ventilnadel 5 bzw. des Ventilschließkörpers 7 während der Axialbewegung der Ventilnadel 5 entlang der Ventillängsachse 2 dient eine erfindungsgemäße, z. B. an einer oberen, der Lochscheibe 21 abgewandten Stirnseite 32 des Ventilsitzkörpers 16 befestigte Führungsscheibe 33. Der zylinderförmige, dem Ventilsitz 18 zugewandt eine Kontur eines Kugelabschnitts aufweisende Ventilschließkörper 7 wirkt mit dem sich in Strömungsrichtung kegelstumpfförmig verjüngenden Ventilsitz 18 des Ventilsitzkörpers 16 zusammen.

Die Lochscheibe 21 besitzt wenigstens eine, beispielsweise vier durch Erodieren, Stanzen oder Ätzen ausgeformte Abspritzöffnungen 36. Ein Halterand der Lochscheibe 21 ist konisch nach außen gebogen, so daß dieser an die durch die Längsöffnung 3 bestimmten inneren Wandung des Ventilsitzträgers 1 anliegt, wobei eine radiale Pressung vorliegt. Die Lochscheibe 21 ist mit der Wandung des Ventilsitzträgers 1 beispielsweise durch Schweißen dicht verbunden.

Die Einschubtiefe des Ventilsitzkörpers 16 bestimmt die Größe des Hubs der Ventilnadel 5. Dabei ist die eine Endstellung der Ventilnadel 5 bei nicht erregter Magnetspule 10 durch die Anlage des Ventilschließkörpers 7 am Ventilsitz 18 festgelegt, während sich die andere Endstellung der Ventilnadel 5 bei erregter Magnetspule 1 durch die Anlage des Ankers 11 am unteren Kernende ergibt.

Die Führungsscheibe 33 dient der radialen Führung der Ventilnadel 5 während ihrer axialen Bewegung in der Längsöffnung 3 zur Vermeidung von zu hohem Verschleiß am Ventilsitz 18 und von asymmetrischen Strömungsverhältnissen zwischen dem Ventilsitz 18 und den Abspritzöffnungen 36. Außerdem erfüllt die Führungsscheibe 33 auch eine Durchströmfunktion für den Brennstoff, damit dieser aus dem Ventilinnenraum stromaufwärts der Führungsscheibe 33 bis zum Ventilsitz 18 hin gelangen kann. Die Führungsscheibe 33 besitzt eine Dicke von ca. 80 µm bis 150 µm. Üblicherweise erfolgt die Herstellung der Führungsscheibe 33 mittels Stanzen, Ätzen oder Galvanoformung (LIGA-, MIGA-Technik).

Figur 2 zeigt eine Führungsscheibe 33 als Einzelbauteil in einer Draufsicht. In der kreisförmigen Führungsscheibe 33 ist ein zentrales Durchgangsloch 43 vorgesehen, das von einer kreisrunden Form abweichend ausgeformt ist. Die Führungsscheibe 33 besitzt über den Umfang des Durchgangslochs 43 gesehen mehrere beabstandete Führungsbereiche 44, die einen geringfügig größeren Durchmesser vorgeben als den Außendurchmesser des Ventilschließkörpers 7 der Ventilnadel 5. Diese Maßunterschiede führen zu einem minimalen Spiel von ca. 10 µm.

Zwischen den die Öffnungsweite des Durchgangslochs 43 einengenden Führungsbereichen 44 sind umfangsmäßig verteilt Strömungsbereiche 45 vorgesehen, die die Öffnungsweite des Durchgangslochs 43 erweitern. Über den Umfang des Durchgangslochs 43 gesehen liegen also an seinem Begrenzungsrand alternierend Führungsbereiche 44 und Strömungsbereiche 45 vor. In vorteilhafter Weise sind drei bis sechs solcher Bereiche 44, 45 ausgeformt. In Figur 2 ist eine Führungsscheibe 33 mit jeweils fünf Führungsbereichen 44 und Strömungsbereichen 45 dargestellt.

Die Befestigung der Führungsscheibe 33 erfolgt z.B. mit vier um 90° voneinander versetzt liegenden, mittels eines Lasers erzielbaren Schweißpunkten. Die Führungsscheibe 33 wird bei der Montage mit einem Stift, der einen geringfügig größeren Durchmesser hat als der Ventilschließkörper 7, zum Ventilsitz 18 zentriert. Im zentrierten Zustand wird die Führungsscheibe 33 gegen die Stirnseite 32 des Ventilsitzkörpers 16 gedrückt und nachfolgend z. B. mit einer Widerstandsschweißung oder mit einer Laserschweißung befestigt. Im eingebauten Zustand liegt die Führungsscheibe 33 mit ihrer oberen, dem Ventilsitzkörper 16 gegenüberliegenden Stirnfläche z. B. an einem optional einbaubaren hülsenförmigen Stützelement 48 an. Denkbar ist aber ebenso, die Führungsscheibe 33 mit ihrer oberen Stirnfläche in ihrem Außenbereich an einer Stufe oder an einem Absatz des Ventilsitzträgers 1, ähnlich wie aus der Schrift US 5,642,862 bekannt, zur Anlage zu bringen. Das Fixieren des Ventilsitzkörpers 16 im Ventilsitzträger 1 kann anstelle von Schweißnähten auch z.B. mittels Bördeln erfolgen.

Mögliche Verfahren zum Verbinden von Ventilsitzkörper 16 und Führungsscheibe 33 sind z.B. Laserschweißen, Widerstandsschweißen, Löten oder Klemmen. Das innere Durchgangsloch 43 in der Führungsscheibe 33 wird z.B. mittels Stanzen eingebracht.

## Patentansprüche

1. Brennstoffeinspritzventil für Brennstoffeinspritzanlagen von Brennkraftmaschinen, mit einer Ventillängsachse (2), mit einer entlang der Ventillängsachse (2) bewegbaren Ventilnadel (5), mit einem zur Ventilnadel (5) gehörenden Ventilschließkörper (7), der mit einem festen Ventilsitz (18) zusammenwirkt, mit einer stromaufwärts des Ventilsitzes (18) angeordneten Führungsscheibe (33), die ein zentrales Durchgangsloch (43) aufweist, durch das die Ventilnadel (5) axial bewegbar ist und mit dem eine Führung der Ventilnadel (5) während ihrer Axialbewegung erfolgt, wobei das Durchgangsloch (43) der Führungsscheibe (33) über seinen Umfang alternierend Führungsbereiche (44) und Strömungsbereiche (45) aufweist, wobei die durch die Führungsbereiche (44) festgelegte Öffnungsweite des Durchgangslochs (43) kleiner ist als die durch die Strömungsbereiche (45) festgelegte Öffnungsweite,
**dadurch gekennzeichnet,**
**dass** die Führungsscheibe (33) eine Dicke von ca. 80 µm bis 150 µm besitzt.

2. Brennstoffeinspritzventil nach Anspruch 1, **dadurch gekennzeichnet, daß** die Führungsscheibe (33) mittels Galvanoformung herstellbar ist.

3. Brennstoffeinspritzventil nach Anspruch 1, **dadurch gekennzeichnet, daß** die Führungsscheibe (33) aus einem Blech herstellbar ist.

4. Brennstoffeinspritzventil nach Anspruch 1, **dadurch gekennzeichnet, daß** der Ventilsitz (18) in einem Ventilsitzkörper (16) ausgebildet ist, der eine obere Stirnseite (32) besitzt, an der die Führungsscheibe (33) befestigt ist.

5. Brennstoffeinspritzventil nach Anspruch 4, **dadurch gekennzeichnet, daß** die feste Verbindung von Führungsscheibe (33) und Ventilsitzkörper (16) durch Schweißen, Löten oder Klemmen erzielt ist.

6. Brennstoffeinspritzventil nach einem der vorhergehenden Ansprüche, **dadurch gekennzeichnet, daß** über den Umfang des Durchgangslochs (43) wenigstens jeweils drei sich abwechselnde Führungsbereiche (44) und Strömungsbereiche (45) ausgeformt sind.

7. Brennstoffeinspritzventil nach Anspruch 3, **dadurch gekennzeichnet, daß** das Durchgangsloch (43) mittels Stanzen herstellbar ist.

8. Brennstoffeinspritzventil nach einem der vorhergehenden Ansprüche, **dadurch gekennzeichnet, daß** das Durchgangsloch (43) die einzige Öffnung der gesamten Führungsscheibe (33) ist.

9. Brennstoffeinspritzventil nach Anspruch 4,
**dadurch gekennzeichnet,**
**dass** die Führungsscheibe (33) mit ihrer oberen, dem Ventilsitzkörper (16) gegenüberliegenden Stirnfläche an einem Stützelement (48) anliegt.

## Claims

1. Fuel injection valve for fuel injection systems of internal combustion engines, having a valve longitudinal axis (2), having a valve needle (5) which is movable along the valve longitudinal axis (2), having a valve closing body (7) which belongs to the valve needle (5) and which interacts with a fixed valve seat (18), having a guide disc (33) which is arranged upstream of the valve seat (18) and which has a central passage hole (43) through which the valve needle (5) is axially movable and by means of which the valve needle (5) is guided during its axial movement, with the passage hole (43) of the guide disc (33) having guide regions (44) and flow regions (45) in an alternating fashion over its periphery, with the opening width of the passage hole (43) defined by the guide regions (44) being smaller than the opening width defined by the flow regions (45), **characterized in that** the guide disc (33) has a thickness of approximately 80 µm to 150 µm.

2. Fuel injection valve according to Claim 1, **characterized in that** the guide disc (33) can be produced by means of electroforming.

3. Fuel injection valve according to Claim 1, **characterized in that** the guide disc (33) can be produced from a metal sheet.

4. Fuel injection valve according to Claim 1, **characterized in that** the valve seat (18) is formed in a valve seat body (16) which has an upper end side (32) to which the guide disc (33) is fastened.

5. Fuel injection valve according to Claim 4, **characterized in that** the fixed connection of guide disc (33) and valve seat body (16) is obtained by means of welding, soldering or clamping.

6. Fuel injection valve according to one of the preceding claims, **characterized in that** at least in each case three alternating guide regions (44) and flow regions (45) are formed over the periphery of the passage hole (43).

7. Fuel injection valve according to Claim 3, **characterized in that** the passage hole (43) can be produced by means of punching.

8. Fuel injection valve according to one of the preceding claims, **characterized in that** the passage hole (43) is the only opening of the entire guide disc (33).

9. Fuel injection valve according to Claim 4, **characterized in that** the guide disc (33) bears with its upper end face, which is situated at the opposite side from the valve seat body (16), against a support element (48).

## Revendications

1. Injecteur de carburant pour des installations d'injection de carburant de moteurs à combustion interne comportant un axe longitudinal d'injecteur (2) avec une aiguille d'injecteur (5) mobile le long de cet axe longitudinal (2), un organe d'obturation de soupape (7) faisant partie de l'aiguille d'injecteur (5) qui coopère avec un siège de soupape fixe (18), une rondelle de guidage (33) installée en amont du siège de soupape (18), cette rondelle ayant un perçage central traversant (43) dans lequel l'aiguille d'injecteur (5) est mobile axialement et par lequel l'aiguille d'injecteur (5) est guidée dans son mouvement axial, l'orifice traversant (43) de la rondelle de guidage (33) ayant à sa périphérie une alternance de régions de guidage (44) et de régions de passage (45),
le degré d'ouverture de l'orifice traversant (43) fixé par les régions de guidage (44) étant inférieur au degré d'ouverture fixé par les régions de passage (45),
**caractérisé en ce que**
la rondelle de guidage (33) a une épaisseur comprise entre 80 µm et 150 µm.

2. Injecteur de carburant selon la revendication 1,
**caractérisé en ce que**
la rondelle de guidage (33) est fabriquée par galvanoplastie.

3. Injecteur de carburant selon la revendication 1,
**caractérisé en ce que**
la rondelle de guidage (33) est fabriquée en tôle.

4. Injecteur de carburant selon la revendication 1,
**caractérisé en ce que**
le siège de soupape (18) est réalisé dans un corps de siège de soupape (16) ayant une face frontale supérieure (32) contre laquelle est fixée la rondelle de guidage (33).

5. Injecteur de carburant selon la revendication 4,
**caractérisé en ce que**
la liaison solidaire entre la rondelle de guidage (33) et le corps formant siège de soupape (16) est réalisée par soudage, brasage ou serrage.

6. Injecteur de carburant selon l'une quelconque des revendications précédentes,
**caractérisé en ce qu'**
à la périphérie de l'orifice traversant (43), il y a au moins à chaque fois trois régions de guidage (4) alternant avec des régions de passage (45).

7. Injecteur de carburant selon la revendication 3,
**caractérisé en ce que**
l'orifice traversant (43) est fabriqué par emboutissage.

8. Injecteur de carburant selon l'une quelconque des revendications précédentes,
**caractérisé en ce que**
l'orifice traversant (43) est le seul orifice de toute la rondelle de guidage (33).

9. Injecteur de carburant selon la revendication 4,
**caractérisé en ce que**
la rondelle de guidage (33) s'applique par sa face frontale supérieure à l'opposé du corps formant siège de soupape (18) contre un élément d'appui (48).
